# FASCICULE DE BREVET EUROPEEN

(11) **EP 2 898 279 B1**
(45) Date de publication et mention de la délivrance du brevet: **08.11.2017**
(21) Numéro de dépôt: 13779266.9
(22) Date de dépôt: 19.09.2013
(51) Int. Cl.: F28D 9/00, F25J 5/00, F28D 9/04, F28F 9/02

(54) **ENSEMBLE D'ÉCHANGEURS DE CHALEUR**
WÄRMETAUSCHERANORDNUNG
HEAT EXCHANGER ASSEMBLY

(30) Priorité: 19.09.2012 FR 1258783
(43) Date de publication de la demande: 29.07.2015
(73) Titulaire: L'Air Liquide Société Anonyme pour l'Etude et l'Exploitation des Procédés Georges Claude, 75007 Paris (FR)
(72) Inventeur: TRANIER, Jean-Pierre, F-94240 l'Hay-les-Roses (FR); WAGNER, Marc, F-94100 Saint Maur des Fosses (FR)
(74) Mandataire: Mercey, Fiona Susan
(86) Numéro de dépôt international: PCT/FR2013/052168
(87) Numéro de publication internationale: WO 2014/044979

(56) Documents cités:
- WO-A2-2007/149345
- US-A1- 2003 041 619
- US-A1- 2007 295 027
- US-A1- 2011 139 417

## Description

La présente invention concerne un ensemble d'échangeurs de chaleur correspondant au préambule de la revendication 1, destiné à former une unité de transfert de chaleur sans contact entre un fluide primaire et un fluide secondaire, par exemple une unité de séparation de gaz par cryogénie. Un tel ensemble est connu, par example, de la figure 2 du document WO2007/149345A2. Par ailleurs, la présente invention concerne une installation de séparation d'air par cryogénie comprenant un tel ensemble d'échangeurs de chaleur.

La présente invention trouve notamment application dans le domaine de la séparation de gaz, par exemple de l'air, par cryogénie.

Dans l'art antérieur, une unité de séparation d'air par cryogénie comprend généralement des échangeurs de chaleur principaux à plaques brasées qui forment la ligne d'échange thermique principale de l'unité de séparation d'air par cryogénie.

Ces échangeurs de chaleur mettent en relation d'échange de chaleur, d'une part, l'air à température ambiante et, d'autre part, des fluides cryogéniques venant de la (ou des) colonne(s) de distillation. A la sortie d'un tel échangeur de chaleur, l'air a une température de l'ordre de -175°C, tandis que les fluides réchauffés sont sensiblement à température ambiante (environ 25°C). Donc le gradient thermique est d'environ 200 K entre l'entrée et la sortie d'un échangeur de chaleur et l'écart logarithmique moyen de température est compris entre 2 K et 10 K.

Chaque échangeur de chaleur comporte un empilement de plaques parallèles délimitant des passages de fluides, ainsi que des entretoises ou ondes d'échange thermique définissant des canaux pour ces fluides. Des barres de fermeture périphériques assurent l'étanchéité des passages de fluides.

De manière connue en soi, un tel échangeur de chaleur a globalement la forme d'un parallélépipède rectangle. La longueur d'un tel échangeur de chaleur est typiquement de 4 à 8 m, sa largeur de 1 à 1,5 m et sa hauteur de 1 à 2 m.

Par convention, la longueur d'un échangeur de chaleur est la plus grande dimension des plaques parallèles délimitant des passages de fluides. La largeur d'un échangeur de chaleur est mesurée perpendiculairement à la longueur. La hauteur d'un échangeur de chaleur est mesurée suivant la direction d'empilement de ses plaques.

Par ailleurs, il est également connu d'augmenter la hauteur d'un tel échangeur de chaleur en assemblant par exemple par soudage côte à côte plusieurs échangeurs brasés séparément chose qui n'est pas possible pour augmenter la longueur ou la largeur.

L'état de l'art pour de tels échangeurs de chaleur est de réaliser un échange de chaleur à contre-courant avec une direction d'écoulement des fluides dans le sens de la longueur de manière à bénéficier de la plus grande dimension pour réaliser l'échange thermique.

FR-A-2844040 propose d'utiliser un tel échangeur avec une direction d'écoulement des fluides dans le sens de la largeur de manière à réduire considérablement (typiquement d'un facteur 4 à 6) le nombre d'échangeurs à disposer en parallèle.

Néanmoins, pour pouvoir atteindre un gradient thermique de l'ordre de 200 K avec une faible différence de température et les plus performantes entretoises-ondes d'échange (par exemple des ondes dites décalées ou « serrated » ayant une faible longueur de décalage ou de « serration » et une très forte densité), il est nécessaire d'augmenter la largeur de l'échangeur jusqu'à 2,5 m voire 3,5 m. Or une telle largeur de l'échangeur est incompatible avec tous les fours de brasages existants. Par ailleurs, l'augmentation de la taille du four de brasages poserait des problèmes de faisabilité technique.

Pour remédier à ce problème, WO-A-2007149345 décrit un ensemble d'échangeurs de chaleur comprenant deux échangeurs de chaleur juxtaposés. Dans ce cas, le nombre d'échangeurs à braser est réduit seulement d'un facteur 2 à 3, facteur qui est quand même très important.

De plus, l'ensemble d'échangeurs de chaleur de WO-A-2007149345 comporte des moyens pour raccorder fluidiquement les échangeurs de chaleur juxtaposés. En l'occurrence, le fluide primaire est de l'air comprimé à haute pression et le fluide secondaire est du diazote à basse pression.

Cependant, entre les échangeurs de chaleur de WO-A-2007149345, le fluide primaire est collecté par des entretoises dites de distribution obliques qui dirigent le fluide secondaire vers deux boîtes d'alimentation latérales (une par côté de l'échangeur de chaleur) et qui ont une petite section débitante, ce qui génère des pertes de charge importantes. De même, le fluide primaire est alimenté dans le deuxième échangeur de chaleur par deux boîtes d'alimentation latérales et des entretoises de distribution obliques, ce qui génère des pertes de charge importantes.

Donc pour compenser cette augmentation des pertes de charge, il faudrait augmenter les sections d'échange. Mais les dimensions d'un échangeur de chaleur sont limitées par les dimensions du four de brasage, dans lequel est fabriqué cet échangeur de chaleur. Donc un tel ensemble d'échangeurs de chaleur nécessiterait de braser plus d'échangeurs et d'augmenter la quantité de matière nécessaire à leur réalisation.

La présente invention vise notamment à résoudre, en tout ou partie, les problèmes mentionnés ci-avant.

A cet effet, l'invention a pour objet un ensemble d'échangeurs de chaleur, destiné à former une unité de transfert de chaleur sans contact entre un fluide primaire et un fluide secondaire, l'ensemble d'échangeurs de chaleur comprenant deux échangeurs, à savoir un premier échangeur et un deuxième échangeur adaptés pour échanger de la chaleur entre au moins un fluide primaire, par exemple de l'air comprimé à haute pression, et au moins un fluide secondaire, par exemple du diazote à basse pression,
- chaque échangeur comprenant un empilement de plusieurs plaques disposées parallèlement les unes aux autres suivant une direction dite d'empilement, de façon à délimiter au moins i) des passages primaires conformés pour l'écoulement de fluide primaire et ii) des passages secondaires conformés pour l'écoulement de fluide secondaire, les passages primaires et les passages secondaires se succédant suivant un motif d'empilement prédéterminé,
- l'empilement des plaques du premier échangeur définissant une première face de raccordement reliée fluidiquement aux passages primaires du premier échangeur, l'empilement des plaques du deuxième échangeur définissant une deuxième face de raccordement reliée fluidiquement aux passages primaires du deuxième échangeur ;
- l'ensemble d'échangeurs de chaleur étant caractérisé en ce que le premier échangeur et le deuxième échangeur sont disposés de sorte que la première face de raccordement est adjacente à la deuxième face de raccordement ; et
en ce qu'il comprend en outre :
- une enceinte délimitée par la première face de raccordement, par la deuxième face de raccordement et par un volume d'enceinte s'étendant entre la première face de raccordement et la deuxième face de raccordement,
- au moins un compartiment primaire agencé dans le volume d'enceinte pour canaliser tout ou partie du fluide primaire entre le premier échangeur et le deuxième échangeur à travers la première face de raccordement et la deuxième face de raccordement,
- au moins un compartiment secondaire qui est distinct dudit au moins un compartiment primaire et qui est agencé dans le volume d'enceinte pour canaliser tout ou partie du fluide secondaire entre le premier échangeur et le deuxième échangeur à travers la première face de raccordement et la deuxième face de raccordement.

En d'autres termes, la présente invention implique d'augmenter le nombre de boîtes d'alimentation en fluide primaire (nombre strictement supérieur à 2) en faisant passer le fluide primaire par la même face de raccordement que le fluide secondaire.

Dans la présente demande, le terme « adjacent » désigne un élément situé dans le voisinage d'un autre élément, donc près ou à côté de cet autre élément. En particulier, deux surfaces de raccordement sont adjacentes lorsqu'elles sont en contact suivant des bords respectifs ou des parties respectives.

Dans la présente demande, le terme « diazote à basse pression » fait référence à un fluide qui est enrichi en diazote par rapport à l'air et qui est produit à une pression sensiblement plus basse que celle de l'air entrant dans un échangeur de chaleur.

Typiquement, le motif d'empilement prédéterminé peut comprendre une succession « -S-P-S- » avec un passage primaire « P » entouré par deux passages secondaires « S ». Ce motif d'empilement est répété sur toute la hauteur de l'échangeur de chaleur correspondant.

De manière alternative, le motif d'empilement prédéterminé peut comprendre une succession d'un passage primaire « P » et d'un passage secondaire « S », les passages secondaires étant de plus grande hauteur que les passages primaires à l'exception des passages secondaires d'extrémité « S' » de manière à ne pas déséquilibrer l'échange thermique aux extrémités. Aux extrémités, la succession aurait comme motif : « S'-P-S-P-S-P-S- » et « -S-P-S-P-S' ».

Ainsi, les compartiment(s) primaire(s) et secondaire(s) peuvent transférer tout le fluide primaire et tout le fluide secondaire d'un échangeur de chaleur à l'échangeur de chaleur voisin, à travers la première face de raccordement et la deuxième face de raccordement. Par conséquent, un tel ensemble d'échangeurs de chaleur permet d'augmenter la surface d'échange entre les fluides primaires et secondaires, sans modifier les outils de fabrication, en particulier les fours de brasage.

Selon une variante de l'invention, le volume d'enceinte est défini par des parois d'enceinte qui enveloppent le volume d'enceinte.

Ainsi, de telles parois d'enceinte définissent un volume d'enceinte étanche ou quasi-étanche.

Dans la présente demande, le terme « quasi-étanche » qualifie un volume pour lequel le taux de fuite est acceptable, c'est-à-dire inférieur à 5% ,voire inférieur à 1% du volume total de fluide entrant.

Selon un mode de réalisation de l'invention, la première face de raccordement est globalement plane et perpendiculaire auxdites plaques du premier échangeur, et la deuxième face de raccordement est globalement plane et perpendiculaire aux plaques du deuxième échangeur.

En d'autres termes, chaque échangeur a globalement la forme d'un parallélépipède rectangle.

Ainsi, de tels échangeurs de chaleur ont des formes relativement simples à réaliser.

Selon un mode de réalisation de l'invention, la première face de raccordement est globalement plane et perpendiculaire auxdites plaques du premier échangeur, et la deuxième face de raccordement est globalement plane et perpendiculaire aux plaques du deuxième échangeur.

Selon un mode de réalisation de l'invention, la première face de raccordement et la deuxième face de raccordement sont parallèles et disposées en regard l'une de l'autre.

Ainsi, un tel ensemble d'échangeurs de chaleur peut être très compact, avec un volume d'enceinte minimal, ce qui permet de réduire les pertes de charge dans les écoulements des fluides primaire et secondaires.

Selon un mode de réalisation de l'invention, le premier échangeur et le deuxième échangeur sont disposés côte-à-côte, la première face de raccordement et la deuxième face de raccordement étant orientées suivant des directions normales respectives qui sont substantiellement parallèles, la première face de raccordement et la deuxième face de raccordement étant de préférence disposées de façon à présenter un bord voisin ou confondu.

En d'autres termes, l'enceinte a globalement la forme d'un demi-cylindre ou demi-anneau. Ainsi, un tel ensemble d'échangeurs de chaleur peut avoir une dimension relativement petite suivant une direction perpendiculaire à la première et à la deuxième face de raccordement. De plus, cet agencement des échangeurs de chaleur simplifie la fabrication de l'ensemble d'échangeurs de chaleur, car il y a plus d'espace pour souder et raccorder les échangeurs de chaleur.

Selon un mode de réalisation de l'invention, la première face de raccordement et la deuxième face de raccordement sont substantiellement orthogonales l'une à l'autre, la première face de raccordement et la deuxième face de raccordement étant de préférence disposées de façon à présenter un bord voisin ou confondu.

En d'autres termes, l'enceinte a globalement la forme d'un quart de cylindre ou d'anneau. Ainsi, un tel ensemble d'échangeurs de chaleur peut avoir un encombrement adapté à certaines applications. De plus, cet agencement des échangeurs de chaleur simplifie la fabrication de l'ensemble d'échangeurs de chaleur, car il y a plus d'espace pour souder et raccorder les échangeurs de chaleur.

Selon un mode de réalisation de l'invention, le volume d'enceinte forme le compartiment secondaire.

Ainsi, il n'est pas nécessaire de prévoir de conduit spécifique pour conduire le fluide secondaire, ce qui simplifie la construction de l'ensemble d'échangeurs de chaleur.

Selon une variante de ce mode de réalisation, l'ensemble d'échangeurs de chaleur comprend des moyens d'étanchéité entre, d'une part, l'enceinte et, d'autre part, la première face de raccordement et la deuxième face de raccordement. Ainsi, de tels moyens d'étanchéité garantissent l'étanchéité entre de l'enceinte.

Selon un mode de réalisation de l'invention, la première face de raccordement a globalement la forme d'un rectangle dont les bords sont définis par la longueur et par la hauteur, suivant la direction d'empilement, du premier échangeur, et dans lequel la deuxième face de raccordement a globalement la forme d'un rectangle dont les bords sont définis par la longueur et par la hauteur, suivant la direction d'empilement, du deuxième échangeur.

En d'autres termes, chaque échangeur a globalement la forme d'un parallélépipède rectangle. Ainsi, de tels échangeurs de chaleur ont des formes relativement simples à réaliser.

Selon un mode de réalisation de l'invention, pour chacun des échangeurs, la longueur est très supérieure, de préférence d'un facteur supérieur à quatre, à la hauteur mesurée suivant la direction d'empilement.

Ainsi, de telles dimensions permettent de diminuer le nombre d'échangeurs.

Selon un mode de réalisation de l'invention, les compartiments primaires sont formés par des conduites primaires qui s'étendent chacune entre les faces de raccordement et parallèlement à la direction d'empilement, les conduites primaires étant réparties avec des intervalles prédéterminés, de préférence à intervalles réguliers, suivant une direction transversale à la direction d'empilement, les conduites primaires étant en communication de fluide avec les passages primaires de chaque échangeur de chaleur de façon à permettre l'écoulement du fluide primaire entre les échangeurs ; et chaque compartiment secondaire est formé par les parois de l'enceinte et par les parois de deux conduites primaires successives.

Ainsi, un tel agencement des compartiments primaires et secondaires permet de limiter le nombre de composants à assembler. Typiquement, les conduites primaires sont conformées pour l'écoulement d'un fluide à haute pression, alors que les compartiments secondaires servent à l'écoulement d'un fluide à basse pression.

Selon une variante de l'invention, les conduites primaires comprennent : i) un collecteur longitudinal de forme tubulaire, de préférence à section circulaire, et ii) des tubes primaires reliant fluidiquement le collecteur à la première face de raccordement et à la deuxième face de raccordement. Ainsi, de telles conduites primaires permettent de transférer efficacement du fluide primaire entre le premier échangeur et le deuxième échangeur.

Selon un mode de réalisation de l'invention, chaque conduite primaire a la forme d'un prisme à base rectangulaire ou d'un cylindre à base curviligne et dont les génératrices sont parallèles à la direction d'empilement.

En d'autres termes, les parois des conduites primaires sont planes et parallèles à la direction d'empilement. Ainsi, une telle section rectangulaire limite les pertes de charge dans les compartiments primaire et secondaire.

Selon un mode de réalisation de l'invention, chaque conduite primaire est composée d'au moins deux parties solidarisées entre elles par des moyens de solidarisation mécanique, les moyens de solidarisation mécanique étant de préférence sélectionnés dans le groupe constitué par des vis, des brides, des rivets, des éléments de sertissage, des éléments d'encastrement, des éléments d'encliquetage, des éléments d'emmanchement et des formes complémentaires telles que des queues d'aronde.

Ainsi, un tel agencement permet d'obtenir une surface d'échange étendue, tout en limitant les pertes de charge induites par des changements de direction de flux des fluides primaire et secondaire.

Selon un mode de réalisation de l'invention, dans chaque passage secondaire, un organe d'obturation est placé sur la conduite primaire respective de façon à empêcher l'écoulement de fluide secondaire dans ladite conduite primaire.

Ainsi, l'assemblage de l'ensemble d'échangeurs de chaleur est relativement rapide à effectuer.

Selon une variante de l'invention, chaque échangeur de chaleur a globalement la forme d'un parallélépipède rectangle, et dans lequel chaque face de raccordement a globalement la forme d'un rectangle, ladite direction dite d'empilement étant parallèle à la hauteur du parallélépipède rectangle, les entretoises s'étendant parallèlement à la longueur du parallélépipède rectangle, et chaque face de raccordement formant globalement un plan qui est perpendiculaire à ladite direction dite d'empilement et qui est parallèle à la longueur et à la largeur du parallélépipède rectangle.

Ainsi, une telle géométrie permet d'obtenir une surface d'échange étendue, tout en limitant les pertes de charge induites par des changements de direction de flux des fluides primaire et secondaire. De plus, une telle géométrie permet de maximiser les dimensions de l'ensemble d'échangeurs, car elle maximise l'occupation d'un four de brasage.

Selon un mode de réalisation de l'invention, les compartiments primaires et les compartiments secondaires sont totalement ou partiellement délimités par des parois en matériau flexible, le matériau flexible étant de préférence sélectionné dans le groupe constitué d'un acier inoxydable, d'aluminium, d'un alliage d'aluminium et de matériaux organiques souples à basse température, tel que le polytétrafluoroéthylène.

Ainsi, de telles parois flexibles permettent de maximiser l'étanchéité (sytème hyperstatique) et de limiter les concentrations de contraintes sur la structure de chaque échangeur de chaleur, ce qui est particulièrement important pour de grandes dimensions.

Selon un mode de réalisation de l'invention, l'ensemble d'échangeurs de chaleur selon l'invention comprend en outre un échangeur de chaleur supplémentaire dit sous-refroidisseur, le sous-refroidisseur étant en communication de fluide avec l'un des échangeurs de chaleur juxtaposés.

Ainsi, un tel sous-refroidisseur permet d'augmenter les performances de l'ensemble d'échangeurs de chaleur, car il permet de sous-refroidir les liquides mis en oeuvre par échange thermique avec l'azote résiduaire froid en sortie de colonne. La direction d'écoulement de l'azote résiduaire est la direction transversale, c'est-à-dire la direction correspondant à la largeur d'un échangeur de chaleur. Pour les liquides, la direction d'écoulement peut se faire à courant croisé ou contre-courant.

Selon un mode de réalisation de l'invention, chaque échangeur de chaleur comprend, sur sa périphérie, des boîtes d'alimentation primaire et des boîtes d'alimentation secondaire qui sont conformées pour introduire ou évacuer du fluide primaire ou du fluide secondaire respectivement dans ou hors des passages primaires ou des passages secondaires, les boîtes d'alimentation primaire et les boîtes d'alimentation secondaire étant de préférence agencées de sorte que le fluide primaire s'écoule dans le sens inverse du fluide secondaire.

Ainsi, les boîtes d'alimentation primaire et les boîtes d'alimentation secondaire permettent un échange de chaleur dit « à contre-courant », qui est particulièrement efficace.

Selon un mode de réalisation de l'invention, chaque échangeur de chaleur comprend des entretoises qui définissent des passages primaire ou des passages secondaires et qui sont formées par des ondes d'échange de type décalées présentant une densité linéique supérieure à 800 ondes par mètre, ayant une longueur de décalage inférieure à 5 mm et ayant une hauteur d'ondes comprise entre 3 mm et 20 mm, de préférence entre 5 mm et 15 mm.

Ainsi, de telles entretoises confèrent un rendement d'échange thermique élevée à l'ensemble d'échangeurs de chaleur.

Selon un mode de réalisation de l'invention, chaque échangeur de chaleur est configuré de sorte que la direction d'écoulement des fluides primaire et secondaire dans chaque échangeur est une direction transversale s'étendant suivant la largeur d'un échangeur de chaleur.

Par ailleurs, la présente invention a pour objet une installation de séparation d'air par cryogénie, comprenant au moins un ensemble d'échangeurs de chaleur selon l'invention, le fluide primaire étant de l'air comprimé à haute pression, le fluide secondaire étant du diazote à basse pression.

Ainsi, une telle unité permet de séparer de l'air par cryogénie en grandes quantités.

Les modes de réalisation de l'invention et les variantes de l'invention mentionnés ci-avant peuvent être pris isolément ou selon toute combinaison techniquement possible.

La présente invention sera bien comprise et ses avantages ressortiront aussi à la lumière de la description qui va suivre, donnée uniquement à titre d'exemple non limitatif et faite en référence aux dessins annexés, dans lesquels :
- la figure 1 est une vue schématique en perspective d'un ensemble d'échangeurs de chaleur conforme à un premier mode de réalisation de l'invention ;
- la figure 2 est une section suivant le plan II à la figure 1 ;
- la figure 3 est une coupe suivant le plan III à la figure 1 ;
- la figure 4 est une vue à plus grande échelle du détail IV à la figure 2 ;
- la figure 5 est une vue à plus grande échelle du détail V à la figure 3 ;
- la figure 6 est une vue similaire à la figure 4 d'un mode de réalisation alternatif à la figure 4 ;
- la figure 7 est une vue similaire à la figure 4 d'un mode de réalisation alternatif à la figure 4 ;
- la figure 8 est une section suivant la ligne VIII-VIII ; et
- la figure 9 est une vue schématique en perspective d'un ensemble d'échangeurs de chaleur conforme à un deuxième mode de réalisation de l'invention ;
- la figure 10 est une vue schématique en perspective d'un ensemble d'échangeurs de chaleur conforme à un troisième mode de réalisation de l'invention ;
- la figure 11 est une coupe suivant le plan XI à la figure 10 ; et
- la figure 12 est une vue schématique en perspective d'un ensemble d'échangeurs de chaleur conforme à un quatrième mode de réalisation de l'invention.

Les figures 1, 2 et 3 illustrent un ensemble d'échangeurs de chaleur 1, pour former une unité 5 de transfert de chaleur sans contact entre un fluide primaire et un fluide secondaire.

Dans l'exemple des figures 1 à 3, l'unité 5 est destinée à être intégrée dans une installation de séparation d'air par cryogénie, qui comprend l'ensemble d'échangeurs de chaleur 1, et dans laquelle le fluide primaire est de l'air comprimé à haute pression, et le fluide secondaire du diazote à basse pression. L'air comprimé est le fluide calorigène et le diazote est le fluide frigorigène. Néanmoins, les fluides primaire et secondaire pourraient être d'autres fluides, en fonction de l'application de l'unité de transfert de chaleur.

Selon un autre mode de réalisation de l'invention, l'ensemble d'échangeurs de chaleur comprend plusieurs fluides calorigènes et/ou plusieurs fluides frigorigènes.

L'ensemble d'échangeurs de chaleur 1 comprend deux échangeurs de chaleur 10 et 50 qui sont juxtaposés suivant des surfaces adjacentes respectives 11 et 51. Les surfaces adjacentes 11 et 51 sont planes.

L'échangeur de chaleur 10 comporte un empilement de plusieurs plaques dont certaines sont schématisées à la figure 1 avec la référence 12. De même, l'échangeur de chaleur 50 comporte un empilement de plusieurs plaques dont certaines sont schématisées à la figure 1 avec la référence 52.

Les plaques 12 sont disposées parallèlement les unes aux autres suivant une direction dite d'empilement Z, de façon à délimiter i) des passages primaires 12P conformés pour l'écoulement du fluide primaire, et ii) des passages secondaires 12S conformés pour l'écoulement de fluide secondaire. Les passages primaires 12P et les passages secondaires 12S se succèdent suivant un motif d'empilement prédéterminé (ici « -Primaire-Secondaire-Primaire- »).

Dans l'exemple des figures 1 à 3, chaque passage primaire 12P alterne avec un passage secondaire 12S. Alternativement, le motif d'empilement pourrait être du type comprenant deux passages secondaires entourant un passage primaire (« - Secondaire-Primaire-Secondaire- »).

De même, les plaques 52 sont disposées parallèlement les unes aux autres suivant une direction dite d'empilement Z, de façon à délimiter i) des passages primaires 52P conformés pour l'écoulement du fluide primaire, et ii) des passages secondaires 52S conformés pour l'écoulement de fluide secondaire. Les passages primaires 52P et les passages secondaires 52S se succèdent suivant un motif d'empilement prédéterminé. Dans l'exemple des figures 1 à 3, chaque passage primaire 52P alterne avec un passage secondaire 52S.

L'empilement des plaques 12 du premier échangeur 10 définit une première face de raccordement 12F qui est reliée fluidiquement aux passages primaires 12P du premier échangeur 10. De même, l'empilement des plaques 52 du deuxième échangeur 50 définit une deuxième face de raccordement 52F qui est reliée fluidiquement aux passages primaires 52S du deuxième échangeur 50.

De manière connue en soi, l'échangeur de chaleur 10 ou 50 a globalement la forme d'un parallélépipède rectangle.

Ici, la largeur et la longueur de l'échangeur de chaleur 10 ou 50 sont mesurées respectivement suivant des axes X et Y.

Dans l'exemple des figures 1 à 3, la première face de raccordement 12F et la deuxième face de raccordement 52F ont chacune globalement la forme d'un rectangle. Le premier échangeur de chaleur 10 et le deuxième échangeur de chaleur 50 ont chacun globalement la forme d'un parallélépipède rectangle.

Le premier échangeur 10 et le deuxième échangeur 50 sont disposés de sorte que la première face de raccordement 12F est adjacente à la deuxième face de raccordement 52F. Dans l'exemple des figures 1 à 3, la première face de raccordement 12F et la deuxième face de raccordement 52F sont parallèles et disposées en regard l'une de l'autre.

La première face de raccordement 12F est globalement plane et perpendiculaire aux plaques 12 du premier échangeur 10. De même, la deuxième face de raccordement 52F est globalement plane et perpendiculaire aux plaques 52 du deuxième échangeur 50.

De plus, l'échangeur de chaleur 10 comporte des entretoises 14 qui s'étendent entre les plaques 12 de façon à définir i) des canaux primaires 14P conformés pour l'écoulement du fluide primaire. Entre deux autres plaques 12 successives, hors du plan de la figure 2, les entretoises 14 définissent ii) des canaux secondaires non représentés conformés pour l'écoulement du fluide secondaire. Les entretoises sont usuellement dénommées ondes d'échange ou « ailettes ».

De même, l'échangeur de chaleur 50 comporte des entretoises 54 qui s'étendent entre les plaques 52 de façon à définir i) des canaux primaires 54P conformés pour l'écoulement du fluide primaire, ou des canaux secondaires non représentés hors du plan de la figure 2.

Comme détaillé ci-après, l'échangeur de chaleur 10 comprend des moyens pour raccorder fluidiquement les échangeurs de chaleur 10 et 50.

Chaque échangeur de chaleur 10 ou 50 a globalement la forme d'un parallélépipède rectangle. La direction d'empilement Z est parallèle à la hauteur du parallélépipède rectangle. Les entretoises 14 ou 54 s'étendent parallèlement à la longueur du parallélépipède rectangle.

La première face de raccordement 12F a globalement la forme d'un rectangle dont les bords sont définis par la longueur, suivant la direction longitudinale X, et par la hauteur, suivant la direction d'empilement Z, du premier échangeur de chaleur 10.

La deuxième face de raccordement 52F a globalement la forme d'un rectangle dont les bords sont définis par la longueur, suivant la direction longitudinale X, et par la hauteur, suivant la direction d'empilement Z, du deuxième échangeur de chaleur 50.

La première face de raccordement 12F et la deuxième face de raccordement 52F forment chacune globalement une surface plane 11 ou 51 qui est perpendiculaire à la direction d'empilement Z et qui est parallèle à la longueur (direction X) et à la largeur (direction Y) du parallélépipède rectangle que forme le premier ou deuxième échangeur 10 ou 50.

Chaque échangeur de chaleur 10 ou 50 comprend, sur sa périphérie, des boîtes d'alimentation primaire 16 ou 56 et des boîtes d'alimentation secondaire 18 ou 58. Les boîtes d'alimentation primaire 16 ou 56 et les boîtes d'alimentation secondaire 18 ou 58 sont conformées pour introduire ou évacuer du fluide primaire ou du fluide secondaire respectivement dans ou hors des passages primaires 12P ou des passages secondaires 12S. Les boîtes d'alimentation primaire 16 ou 56 et les boîtes d'alimentation secondaire 18 ou 58 sont ici agencées de sorte que le fluide primaire s'écoule dans le sens inverse du fluide secondaire, autrement dit « à contre-courant ».

L'unité 5 comprend en outre des collecteurs primaires 6 et des collecteurs secondaires 7. Les collecteurs primaires 6 canalisent tout ou partie du fluide primaire sous haute pression et les collecteurs secondaires 7 canalisent tout ou partie du fluide secondaire sous basse pression.

Comme le montrent les figures 2, 3, 4 et 5, entre deux plaques successives 12 ou 52, une série d'entretoises 14 ou 54 est agencée de façon à ménager au moins un espace de distribution respectif 21P, 21S ou 61P, 61S. L'espace de distribution 21P, 21S ou 61P, 61S est dépourvu d'entretoises 14 ou 54 et il est délimité par les deux plaques successives 12 ou 52 et par la face de raccordement respective 12 ou 52, de sorte que cet espace de distribution 21P, 21S ou 61P, 61S est en communication de fluide avec tout ou partie des canaux primaires 14P ou secondaires 14S définis par cette série d'entretoises 14 ou 54. La dimension de l'espace de distribution selon la direction longitudinale X est typiquement de l'ordre de 50 mm à 100 mm.

Alternativement, un ou des espace(s) de distribution peu(ven)t être dépourvu(s) de toute entretoise ou peu(ven)t contenir des entretoises dites de distribution, c'est-à-dire permettant une circulation des fluides en direction des boîtes d'alimentation primaire 16 ou 56 et/ou des boîtes d'alimentation secondaire 18 ou 58, ou encore peu(ven)t comporter un dispositif de support mécanique permettant le brasage avec maintien d'une libre circulation du fluide transversalement dans le plan du passage. Par exemple, les espaces de distribution peuvent comporter une mousse solide d'aluminium, une barre usinée de manière à enlever un maximum de matière tout en résistant à la pression, des pions ou une tôle à picots.

Plus précisément, l'espace de distribution 21P ou 61P est en communication de fluide avec des canaux primaires 14P, tandis que l'espace de distribution 21S ou 61S est en communication de fluide avec tout ou partie des canaux secondaires 14S.

Dans l'exemple des figures 1 à 3, chaque série d'entretoises comprend toutes les entretoises 14 ou 54 qui sont disposées entre les deux plaques successives 12 ou 52. En d'autres termes, l'espace de distribution 21P ou 61P a la même section débitante que le passage primaire correspondant 12P ou 52P. L'espace de distribution 21P ou 61P peut avoir une section débitante supérieure au passage primaire correspondant 12P ou 52P. De même, l'espace de distribution 21S ou 61S a la même section débitante que le passage secondaire correspondant 12S ou 52S.

Par ailleurs, l'ensemble d'échangeurs de chaleur 1 comprend une enceinte 30 qui est délimitée par la première face de raccordement 12F, par la deuxième face de raccordement 52F et par un volume d'enceinte V30 qui s'étend entre la première face de raccordement 12F et la deuxième face de raccordement 52F.. Le volume d'enceinte V30 est défini par des parois d'enceinte qui enveloppent le volume d'enceinte.

L'enceinte 30 présente des compartiments primaires 30P et des compartiments secondaires 30S qui se succèdent suivant la direction Y qui est transversale à la direction d'empilement Z.

En outre, l'ensemble d'échangeurs de chaleur 1 comprend des compartiments primaires 30P qui sont agencés dans le volume d'enceinte V30 pour canaliser tout ou partie du fluide primaire entre le premier échangeur 10 et le deuxième échangeur 50 à travers la première face de raccordement 12F et la deuxième face de raccordement 52F.

De même, l'ensemble d'échangeurs de chaleur 1 comprend des compartiments secondaires 30S qui sont distincts des compartiments primaires 30P. Les compartiments secondaires 30S sont agencés dans le volume d'enceinte V30 pour canaliser tout ou partie du fluide secondaire entre le premier échangeur 10 et le deuxième échangeur 50 à travers la première face de raccordement 12F et la deuxième face de raccordement 52F.

Chaque compartiment primaire 30P est en communication de fluide avec deux passages primaires respectifs 12P et 52P qui appartiennent respectivement aux deux échangeurs de chaleur 10 et 50, de façon à permettre l'écoulement du fluide primaire entre les échangeurs de chaleur 10 et 50, comme le symbolisent des flèches à la figure 2 ou 4.

De même, chaque compartiment secondaire 30S est en communication de fluide avec deux passages secondaires respectifs 12S et 52S appartenant respectivement aux deux échangeurs de chaleur 10 et 50, de façon à permettre l'écoulement du fluide secondaire entre les échangeurs de chaleur 10 et 50, comme le symbolisent des flèches à la figure 3 ou 5.

Comme le montre la figure 4, les compartiments primaires 30P sont formés par des conduites primaires 31P qui s'étendent chacune entre les surfaces adjacentes 11 et 51 et parallèlement à la direction d'empilement Z. Comme le montre la figure 2, les conduites primaires 31P sont réparties à intervalles réguliers suivant la direction Y qui est transversale à la direction d'empilement Z.

Les conduites primaires 31P sont en communication de fluide avec les passages primaires 12P et 52P de chaque échangeur de chaleur 10 ou 50, de façon à permettre l'écoulement du fluide primaire entre les échangeurs de chaleur 10 et 50.

Dans l'exemple des figures 1 à 3, chaque compartiment secondaire 30S est formé par les parois de l'enceinte 30 et par les parois de deux conduites primaires successives 31P.

Comme le montre la figure 4, chaque conduite primaire 31P a la forme d'un prisme à base rectangulaire et dont les génératrices sont parallèles à la direction d'empilement Z. Par conséquent, les parois des conduites primaires 31P sont planes et parallèles à la direction d'empilement Z.

Comme le montrent les figures 2 et 5, dans chaque passage secondaire 12S ou 52S, un organe d'obturation 122S ou 162S est placé sur la conduite primaire respective 131P de façon à empêcher l'écoulement de fluide secondaire dans cette conduite primaire 131P.

La figure 6 illustre une partie d'un ensemble d'échangeurs de chaleur 101 conforme à une variante de réalisation de l'invention. Dans la mesure où l'ensemble d'échangeurs de chaleur 101 est similaire à l'ensemble d'échangeurs de chaleur 1, la description de l'ensemble d'échangeurs de chaleur 1 donnée ci-avant en relation avec les figures 1 à 4 peut être transposée à l'ensemble d'échangeurs de chaleur 101, à l'exception des différences notables énoncées ci-après.

Un composant de l'ensemble d'échangeurs de chaleur 101 identique ou correspondant, par sa structure ou par sa fonction, à un composant de l'ensemble d'échangeurs de chaleur 1 porte la même référence numérique augmentée de 100. On définit ainsi des entretoises 114 et 154, des espaces de distribution 121P et 161P, un compartiment primaire 130P et des compartiments secondaires 130S et une conduite primaire 131P.

L'ensemble d'échangeurs de chaleur 101 diffère de l'ensemble d'échangeurs de chaleur 1, car chaque conduite primaire 131P est composée de trois parties solidarisées entre elles par des formes complémentaires, en l'occurrence des queues d'aronde 133.

Les figures 7 et 8 illustrent une partie d'un ensemble d'échangeurs de chaleur qui est conforme à une autre variante de réalisation de l'invention et qui diffère de l'ensemble d'échangeurs de chaleur 101, car les parties sont solidarisées par des formes complémentaires pouvant définir des éléments d'encliquetage.

La figure 9 illustre un ensemble d'échangeurs de chaleur 301 conforme à un deuxième mode de réalisation de l'invention. Dans la mesure où l'ensemble d'échangeurs de chaleur 301 est similaire à l'ensemble d'échangeurs de chaleur 1, la description de l'ensemble d'échangeurs de chaleur 1 donnée ci-avant en relation avec les figures 1 à 4 peut être transposée à l'ensemble d'échangeurs de chaleur 301, à l'exception des différences notables énoncées ci-après.

Un composant de l'ensemble d'échangeurs de chaleur 301 identique ou correspondant, par sa structure ou par sa fonction, à un composant de l'ensemble d'échangeurs de chaleur 1 porte la même référence numérique augmentée de 300. On définit ainsi des échangeurs de chaleur 310 et 350.

L'ensemble d'échangeurs de chaleur 101 diffère de l'ensemble d'échangeurs de chaleur 1, car l'ensemble d'échangeurs de chaleur 101 comprend un échangeur de chaleur supplémentaire dit sous-refroidisseur 370. Le sous-refroidisseur 370 est en communication de fluide avec l'échangeur de chaleur 350.

Les figures 10 et 11 illustrent un ensemble d'échangeurs de chaleur 401 conforme à un troisième mode de réalisation de l'invention. Dans la mesure où l'ensemble d'échangeurs de chaleur 401 est similaire à l'ensemble d'échangeurs de chaleur 1, la description de l'ensemble d'échangeurs de chaleur 1 donnée ci-avant en relation avec les figures 1 à 4 peut être transposée à l'ensemble d'échangeurs de chaleur 401, à l'exception des différences notables énoncées ci-après.

Un composant de l'ensemble d'échangeurs de chaleur 401 identique ou correspondant, par sa structure ou par sa fonction, à un composant de l'ensemble d'échangeurs de chaleur 1 porte la même référence numérique augmentée de 400. On définit ainsi un premier échangeur 410 et un deuxième échangeur 450, une première face de raccordement 412F et une deuxième face de raccordement 452F, une enceinte 430, des conduites primaires 431P, des collecteurs primaires 406, des collecteurs secondaires 407 et des boîtes d'alimentation secondaire 418 ou 458.

Comme le montrent les figures 10 et 11, l'ensemble d'échangeurs de chaleur 401 diffère de l'ensemble d'échangeurs de chaleur 1, principalement car le premier échangeur 410 et le deuxième échangeur 450 sont disposés côte-à-côte. La première face de raccordement 412F et la deuxième face de raccordement 452F sont orientées suivant des directions normales respectives N412F et N452F qui sont parallèles. Ainsi, l'enceinte 430 et son volume d'enceinte ont globalement la forme d'un demi-cylindre.

De plus, à la différence de l'ensemble d'échangeurs de chaleur 1, la première face de raccordement 412F et la deuxième face de raccordement 452F sont disposées de façon à présenter un bord confondu, comme le montrent les figures 10 et 11.

Par ailleurs, à la différence de l'ensemble d'échangeurs de chaleur 1, les conduites primaires 431P comprennent i) un collecteur 431C longitudinal de forme tubulaire à section circulaire, et ii) des tubes primaires 431T reliant fluidiquement le collecteur 431C à la première face de raccordement 412F et à la deuxième face de raccordement 452F.

En outre, l'ensemble d'échangeurs de chaleur 401 diffère de l'ensemble d'échangeurs de chaleur 1, car l'enceinte 430, donc le volume d'enceinte, forme intégralement le compartiment secondaire. Ce compartiment secondaire s'étend donc autour des compartiments primaires que forment les conduites primaires 431P. L'ensemble d'échangeurs de chaleur 401 comprend des moyens d'étanchéité entre, d'une part, l'enceinte et, d'autre part, la première face de raccordement et la deuxième face de raccordement.

La figure 12 illustre un ensemble d'échangeurs de chaleur 501 conforme à un quatrième mode de réalisation de l'invention. Dans la mesure où l'ensemble d'échangeurs de chaleur 501 est similaire à l'ensemble d'échangeurs de chaleur 1, la description de l'ensemble d'échangeurs de chaleur 1 donnée ci-avant en relation avec les figures 1 à 4 peut être transposée à l'ensemble d'échangeurs de chaleur 501, à l'exception des différences notables énoncées ci-après.

Un composant de l'ensemble d'échangeurs de chaleur 501 identique ou correspondant, par sa structure ou par sa fonction, à un composant de l'ensemble d'échangeurs de chaleur 1 porte la même référence numérique augmentée de 500. On définit ainsi un premier échangeur 510 et un deuxième échangeur 550, une première face de raccordement 512F et une deuxième face de raccordement 552F, une enceinte 530, des conduites primaires 531P.

Comme le montre la figure 12, l'ensemble d'échangeurs de chaleur 501 diffère de l'ensemble d'échangeurs de chaleur 1, principalement car la première face de raccordement 512F et la deuxième face de raccordement 552F sont orthogonales l'une à l'autre.

La première face de raccordement 512F et la deuxième face de raccordement 552F sont disposées de façon à présenter un bord confondu. Ainsi, l'enceinte 530 a globalement la forme d'un quart de cylindre.

## Revendications

1. Ensemble d'échangeurs de chaleur (1 ; 101 ; 301 ; 401 ; 501), destiné à former une unité (5) de transfert de chaleur sans contact entre un fluide primaire et un fluide secondaire, l'ensemble d'échangeurs de chaleur (1) comprenant deux échangeurs (10, 50; 410; 550; 510, 550), à savoir un premier échangeur (10 ; 410 ; 510) et un deuxième échangeur (50 ; 450 ; 550) adaptés pour échanger de la chaleur entre au moins un fluide primaire, par exemple de l'air comprimé à haute pression, et au moins un fluide secondaire, par exemple du diazote à basse pression,
- chaque échangeur (10, 50) comprenant un empilement de plusieurs plaques (12, 52) disposées parallèlement les unes aux autres suivant une direction dite d'empilement (Z), de façon à délimiter au moins i) des passages primaires (12P, 52P) conformés pour l'écoulement de fluide primaire et ii) des passages secondaires (12S, 52S) conformés pour l'écoulement de fluide secondaire, les passages primaires (12P, 52P) et les passages secondaires (12S, 52S) se succédant suivant un motif d'empilement prédéterminé,
- l'empilement des plaques (12) du premier échangeur (10 ; 410 ; 510) définissant une première face de raccordement (12F; 412F; 512F) reliée fluidiquement aux passages primaires (12P) du premier échangeur (10 ; 410 ; 510), l'empilement des plaques (52) du deuxième échangeur (50 ; 450 ; 550) définissant une deuxième face de raccordement (52F ; 452F ; 552F) reliée fluidiquement aux passages primaires (52P) du deuxième échangeur (50 ; 450 ; 550) ;
- l'ensemble d'échangeurs de chaleur (1 ; 101 ; 301 ; 401 ; 501) étant **caractérisé en ce que** le premier échangeur (10) et le deuxième échangeur (50) sont disposés de sorte que la première face de raccordement (12F) est adjacente à la deuxième face de raccordement (52F) ; et
**en ce qu'**il comprend en outre :
- une enceinte (30 ; 430 ; 530) délimitée par la première face de raccordement, par la deuxième face de raccordement et par un volume d'enceinte (V30) s'étendant entre la première face de raccordement (12F ; 412F ; 512F) et la deuxième face de raccordement (52F ; 452F ; 552F),
- au moins un compartiment primaire (30P) agencé dans le volume d'enceinte (V30) pour canaliser tout ou partie du fluide primaire entre le premier échangeur (10) et le deuxième échangeur (50) à travers la première face de raccordement (12F ; 412F ; 512F) et la deuxième face de raccordement (52F ; 452F ; 552F),
- au moins un compartiment secondaire qui est distinct dudit au moins un compartiment primaire et qui est agencé dans le volume d'enceinte (V30) pour canaliser tout ou partie du fluide secondaire entre le premier échangeur (10) et le deuxième échangeur (50) à travers la première face de raccordement (12F; 412F; 512F) et la deuxième face de raccordement (52F ; 452F ; 552F).

2. Ensemble d'échangeurs de chaleur (1 ; 101 ; 301 ; 401 ; 501) selon la revendication 1, dans lequel la première face de raccordement (12F ; 412F ; 512F) est globalement plane et perpendiculaire auxdites plaques (12) du premier échangeur, et la deuxième face de raccordement (52F ; 452F ; 552F) est globalement plane et perpendiculaire aux plaques (52) du deuxième échangeur.

3. Ensemble d'échangeurs de chaleur (1) selon la revendication 2, dans lequel la première face de raccordement (12F) et la deuxième face de raccordement (52F) sont parallèles et disposées en regard l'une de l'autre.

4. Ensemble d'échangeurs de chaleur (401) selon la revendication 2, dans lequel le premier échangeur (410) et le deuxième échangeur (450) sont disposés côte-à-côte, la première face de raccordement (412F) et la deuxième face de raccordement (452F) étant orientées suivant des directions normales respectives qui sont substantiellement parallèles, la première face de raccordement (412F) et la deuxième face de raccordement (452F) étant de préférence disposées de façon à présenter un bord voisin ou confondu.

5. Ensemble d'échangeurs de chaleur (501) selon la revendication 2, dans lequel la première face de raccordement (512F) et la deuxième face de raccordement (552F) sont substantiellement orthogonales l'une à l'autre, la première face de raccordement (512F) et la deuxième face de raccordement (552F) étant de préférence disposées de façon à présenter un bord voisin ou confondu.

6. Ensemble d'échangeurs de chaleur (1) selon l'une quelconque des revendications précédentes, dans lequel le volume d'enceinte (V30) forme le compartiment secondaire.

7. Ensemble d'échangeurs de chaleur (1) selon l'une quelconque des revendications précédentes, dans lequel la première face de raccordement (12F) a globalement la forme d'un rectangle dont les bords sont définis par la longueur et par la hauteur, suivant la direction d'empilement, du premier échangeur (10), et dans lequel la deuxième face de raccordement (52F) a globalement la forme d'un rectangle dont les bords sont définis par la longueur et par la hauteur, suivant la direction d'empilement, du deuxième échangeur (50).

8. Ensemble d'échangeurs de chaleur (1) selon l'une quelconque des revendications précédentes, dans lequel, pour chacun des échangeurs (10, 50), la longueur est très supérieure, de préférence d'un facteur supérieur à quatre, à la hauteur mesurée suivant la direction d'empilement.

9. Ensemble d'échangeurs de chaleur (1) selon l'une quelconque des revendications précédentes, dans lequel les compartiments primaires (30P) sont formés par des conduites primaires (31P) qui s'étendent chacune entre les faces de raccordement (12, 52) et parallèlement à la direction d'empilement (Z), les conduites primaires (31P) étant réparties avec des intervalles prédéterminés, de préférence à intervalles réguliers, suivant une direction transversale (Y) à la direction d'empilement (Z), les conduites primaires (31P) étant en communication de fluide avec les passages primaires (12P, 52P) de chaque échangeur (101) de façon à permettre l'écoulement du fluide primaire entre les échangeurs de chaleur (10, 50) ; et
dans lequel chaque compartiment secondaire (30S) est formé par les parois de l'enceinte (30) et par les parois de deux conduites primaires successives (31P).

10. Ensemble d'échangeurs de chaleur (1) selon la revendication 3, dans lequel chaque conduite primaire (31P) a la forme d'un prisme à base rectangulaire ou d'un cylindre à base curviligne et dont les génératrices sont parallèles à la direction d'empilement (Z).

11. Ensemble d'échangeurs de chaleur (1 ; 101) selon l'une quelconque des revendications 3 à 4, dans lequel chaque conduite primaire (31P ; 131P ; 231P) est composée d'au moins deux parties solidarisées entre elles par des moyens de solidarisation mécanique (133, 233), les moyens de solidarisation mécanique étant de préférence sélectionnés dans le groupe constitué par des vis, des brides, des rivets, des éléments de sertissage, des éléments d'encastrement, des éléments d'encliquetage, des éléments d'emmanchement et des formes complémentaires telles que des queues d'aronde.

12. Ensemble d'échangeurs de chaleur (1) selon l'une quelconque des revendications précédentes, dans lequel, dans chaque passage secondaire (12S, 52S), un organe d'obturation (122S, 162S) est placé sur la conduite primaire respective (31P) de façon à empêcher l'écoulement de fluide secondaire dans ladite conduite primaire (31P).

13. Ensemble d'échangeurs de chaleur selon l'une quelconque des revendications précédentes, dans lequel les compartiments primaires et les compartiments secondaires sont totalement ou partiellement délimités par des parois en matériau flexible, le matériau flexible étant de préférence sélectionné dans le groupe constitué d'un acier inoxydable, d'aluminium, d'un alliage d'aluminium et de matériaux organiques souples à basse température, tel que le polytétrafluoroéthylène.

14. Ensemble d'échangeurs de chaleur (301) selon l'une quelconque des revendications précédentes, comprenant en outre un échangeur supplémentaire dit sous-refroidisseur (370), le sous-refroidisseur (370) étant en communication de fluide avec l'un des échangeurs de chaleur juxtaposés (310, 350).

15. Ensemble d'échangeurs de chaleur (1) selon l'une quelconque des revendications précédentes, dans lequel chaque échangeur (10, 50) comprend, sur sa périphérie, des boîtes d'alimentation primaire (16, 56) et des boîtes d'alimentation secondaire (18, 58) qui sont conformées pour introduire ou évacuer du fluide primaire ou du fluide secondaire respectivement dans ou hors des passages primaires (12P, 52P) ou des passages secondaires (12S, 52S), les boîtes d'alimentation primaire (16, 56) et les boîtes d'alimentation secondaire (18, 58) étant de préférence agencées de sorte que le fluide primaire s'écoule dans le sens inverse du fluide secondaire.

16. Ensemble d'échangeurs de chaleur (1) selon l'une quelconque des revendications précédentes, dans lequel chaque échangeur de chaleur comprend des entretoises qui définissent des passages primaire ou des passages secondaires et qui sont formées par des ondes d'échange de type décalées, les ondes d'échange présentant une densité linéique supérieure à 800 ondes par mètre, ayant une longueur de décalage inférieure à 5 mm et ayant une hauteur d'ondes comprise entre 3 mm et 20 mm, de préférence entre 5 mm et 15 mm.

17. Ensemble d'échangeurs de chaleur (1) selon l'une quelconque des revendications précédentes, dans lequel chaque échangeur de chaleur est configuré de sorte que la direction d'écoulement des fluides primaire et secondaire dans chaque échangeur est une direction transversale (Y) s'étendant suivant la largeur d'un échangeur de chaleur.

## Patentansprüche

1. Wärmetauscheranordnung (1; 101; 301; 401; 501), die dazu vorgesehen ist, eine Wärmeübertragungseinheit (5) ohne Kontakt zwischen einem Primärfluid und einem Sekundärfluid zu bilden, wobei die Wärmetauscheranordnung (1) zwei Austauscher (10, 50; 410; 550; 510, 550) umfasst, das heißt einen ersten Austauscher (10; 410; 510) und einen zweiten Austauscher (50; 450; 550), die dazu ausgelegt sind, Wärme zwischen mindestens einem Primärfluid, zum Beispiel unter hohem Druck stehender Druckluft, und mindestens einem Sekundärfluid, zum Beispiel unter niedrigem Druck stehendem Distickstoff, auszutauschen,
- wobei jeder Austauscher (10, 50) einen Stapel aus mehreren Platten (12, 52) umfasst, die in einer so genannten Stapelrichtung (Z) parallel zueinander angeordnet sind, so dass mindestens i) Primärdurchlässe (12P, 52P) begrenzt werden, die für den Durchfluss von Primärfluid ausgebildet sind, und ii) Sekundärdurchlässe (12S, 52S), die für den Durchfluss von Sekundärfluid ausgebildet sind, wobei die Primärdurchlässe (12P, 52P) und die Sekundärdurchlässe (12S, 52S) in einem vorbestimmten Stapelmuster aufeinander folgen,
- wobei der Plattenstapel (12) des ersten Austauschers (10; 410; 510) eine erste Anschlussfläche (12F; 412F; 512F) definiert, die fluidisch mit den Primärdurchlässen (12P) des ersten Austauschers (10; 410; 510) verbunden ist, wobei der Plattenstapel (52) des zweiten Austauschers (50; 450; 550) eine zweite Anschlussfläche (52F; 452F; 552F) definiert, die fluidisch mit den Primärdurchlässen (52P) des zweiten Austauschers (50; 450; 550) verbunden ist;
- wobei die Wärmetauscheranordnung (1; 101; 301; 401; 501) **dadurch gekennzeichnet ist, dass** der erste Austauscher (10) und der zweite Austauscher (50) derart angeordnet sind, dass die erste Anschlussfläche (12F) an die zweite Anschlussfläche (52F) angrenzt; und dadurch, dass sie des Weiteren umfasst:
- eine Kammer (30; 430; 530), die von der ersten Anschlussfläche, von der zweiten Anschlussfläche und von einem Kammervolumen (V30) begrenzt wird, das sich zwischen der ersten Anschlussfläche (12F; 412F; 512F) und der zweiten Anschlussfläche (52F; 452F; 552F) erstreckt,
- mindestens ein Primärkompartiment (30P), das in dem Kammervolumen (V30) ausgestaltet ist, um das gesamte oder einen Teil des Primärfluids zwischen dem ersten Austauscher (10) und dem zweiten Austauscher (50) durch die erste Anschlussfläche (12F; 412F; 512F) und die zweite Anschlussfläche (52F; 452F; 552F) hindurch zu kanalisieren,
- mindestens ein Sekundärkompartiment, das sich von dem mindestens einen Primärkompartiment unterscheidet und das in dem Kammervolumen (V30) ausgestaltet ist, um das gesamte oder einen Teil des Sekundärfluids zwischen dem ersten Austauscher (10) und dem zweiten Austauscher (50) durch die erste Anschlussfläche (12F; 412F; 512F) und die zweite Anschlussfläche (52F; 452F; 552F) hindurch zu kanalisieren.

2. Wärmetauscheranordnung (1; 101; 301; 401; 501) nach Anspruch 1, wobei die erste Anschlussfläche (12F; 412F; 512F) allgemein eben und zu den Platten (12) des ersten Austauschers senkrecht ist, und die zweite Anschlussfläche (52F; 452F; 552F) allgemein eben und zu den Platten (52) des zweiten Tauschers senkrecht ist.

3. Wärmetauscheranordnung (1) nach Anspruch 2, wobei die erste Anschlussfläche (12F) und die zweite Anschlussfläche (52F) parallel und einander gegenüberliegend angeordnet sind.

4. Wärmetauscheranordnung (401) nach Anspruch 2, wobei der erste Austauscher (410) und der zweite Austauscher (450) nebeneinander angeordnet sind, wobei die erste Anschlussfläche (412F) und die zweite Anschlussfläche (452F) in jeweilige Normalenrichtungen ausgerichtet sind, die im Wesentlichen parallel sind, wobei die erste Anschlussfläche (412F) und die zweite Anschlussfläche (452F) bevorzugt so angeordnet sind, dass sie eine benachbarte oder gemeinsame Kante aufweisen.

5. Wärmetauscheranordnung (501) nach Anspruch 2, wobei die erste Anschlussfläche (512F) und die zweite Anschlussfläche (552F) im Wesentlichen orthogonal zueinander sind, wobei die erste Anschlussfläche (512F) und die zweite Anschlussfläche (552F) bevorzugt so angeordnet sind, dass sie eine benachbarte oder gemeinsame Kante aufweisen.

6. Wärmetauscheranordnung (1) nach einem der vorstehenden Ansprüche, wobei das Kammervolumen (V30) das Sekundärkompartiment bildet.

7. Wärmetauscheranordnung (1) nach einem der vorstehenden Ansprüche, wobei die erste Anschlussfläche (12F) allgemein die Form eines Rechtecks besitzt, dessen Kanten von der Länge und von der Höhe, in Stapelrichtung, des ersten Austauschers (10) definiert werden, und wobei die zweite Anschlussfläche (52F) allgemein die Form eines Rechtecks besitzt, dessen Kanten von der Länge und von der Höhe, in Stapelrichtung, des zweiten Austauschers (50) definiert werden.

8. Wärmetauscheranordnung (1) nach einem der vorstehenden Ansprüche, wobei, bei jedem der Austauscher (10, 50), die Länge sehr viel größer, bevorzugt um einen Faktor größer als vier, als die in Stapelrichtung gemessene Höhe ist.

9. Wärmetauscheranordnung (1) nach einem der vorstehenden Ansprüche, wobei die Primärfächer (30P) von Primärleitungen (31P) gebildet werden, die sich jede zwischen den Anschlussflächen (12, 52) und parallel zur Stapelrichtung (Z) erstrecken, wobei die Primärleitungen (31P) mit vorbestimmten Abständen, bevorzugt in regelmäßigen Abständen, in eine Querrichtung (Y) zur Stapelrichtung (Z) verteilt sind, wobei die Primärleitungen (31P) mit den Primärdurchlässen (12P, 52P) jedes Austauschers (101) in Fluidkommunikation stehen, so dass der Durchfluss des Primärfluids zwischen den Wärmetauschern (10, 50) ermöglicht wird; und
wobei jedes Sekundärkompartiment (30S) von den Wänden der Kammer (30) und von den Wänden von zwei aufeinanderfolgenden Primärleitungen (31P) gebildet wird.

10. Wärmetauscheranordnung (1) nach Anspruch 3, wobei jede Primärleitung (31P) die Form eines Prismas mit rechteckiger Grundfläche oder eines Zylinders mit bogenförmiger Grundfläche besitzt, und deren Generatoren parallel zur Stapelrichtung (Z) sind.

11. Wärmetauscheranordnung (1; 101) nach einem der Ansprüche 3 bis 4, wobei sich jede Primärleitung (31P; 131P; 231P) aus mindestens zwei durch mechanische Verbindungsmittel (133, 233) miteinander verbundenen Teilen zusammensetzt, wobei die mechanischen Verbindungsmittel bevorzugt ausgewählt sind aus der Gruppe, die aus Schrauben, Schellen, Nieten, Bördelelementen, Einfasselementen, Rastelementen, Pressfasselementen und komplementären Formen, wie beispielsweise Schwalbenschwanzverbindungen, bestehen.

12. Wärmetauscheranordnung (1) nach einem der vorstehenden Ansprüche, wobei in jedem Sekundärdurchlass (12S, 52S) ein Verschlussorgan (122S, 162S) auf der jeweiligen Primärleitung (31P) angebracht ist, so dass der Durchfluss von Sekundärfluid in die Primärleitung (31P) verhindert wird.

13. Wärmetauscheranordnung nach einem der vorstehenden Ansprüche, wobei die Primärkompartimente und die Sekundärkompartimente ganz oder teilweise von Wänden aus flexiblem Material begrenzt werden, wobei das flexible Material bevorzugt ausgewählt ist aus der Gruppe, die aus Edelstahl, Aluminium, Aluminiumlegierung und bei niedriger Temperatur biegsamen organischen Materialien wie beispielsweise Polytetrafluorethylen besteht.

14. Wärmetauscheranordnung (301) nach einem der vorstehenden Ansprüche, des Weiteren einen zusätzlichen Austauscher, als Unterkühler (370) bezeichnet, umfassend, wobei der Unterkühler (370) mit einem der danebenliegenden Wärmetauscher (310, 350) in Fluidkommunikation steht.

15. Wärmetauscheranordnung (1) nach einem der vorstehenden Ansprüche, wobei jeder Austauscher (10, 50) an seinem Umfang Primärspeisebehälter (16, 56) und Sekundärspeisebehälter (18, 58) umfasst, die ausgebildet sind, um Primärfluid oder Sekundärfluid jeweils in die Primärdurchlässe (12P, 52P) oder die Sekundärdurchlässe (12S, 52S) hineinzuleiten oder aus diesen herauszuleiten, wobei die Primärspeisebehälter (16, 56) und die Sekundärspeisebehälter (18, 58) bevorzugt derart ausgestaltet sind, dass das Primärfluid in Richtung entgegen dem Sekundärfluid fließt.

16. Wärmetauscheranordnung (1) nach einem der vorstehenden Ansprüche, wobei jeder Wärmetauscher Stege umfasst, die Primärdurchlässe oder Sekundärdurchlässe definieren und die von versetzten Austauschwellen des Typs gebildet werden, wobei die Austauschwellen eine lineare Dichte von mehr als 800 Wellen pro Meter aufweisen, eine Versatzlänge von weniger als 5 mm besitzen und eine Wellenhöhe im Bereich zwischen 3 mm und 20 mm, bevorzugt zwischen 5 mm und 15 mm, besitzen.

17. Wärmetauscheranordnung (1) nach einem der vorstehenden Ansprüche, wobei jeder Wärmetauscher derart ausgeführt ist, dass die Fließrichtung der Primär- und Sekundärfluide in jedem Austauscher eine Querrichtung (Y) ist, die sich entlang der Breite eines Wärmetauschers erstreckt.

## Claims

1. Set of heat exchangers (1; 101; 301; 401; 501) intended to form a contactless heat transfer unit (5) between a primary fluid and a secondary fluid, the set of heat exchangers (1) comprising two exchangers (10, 50; 410; 550; 510, 550), namely a first exchanger (10; 410; 510) and a second exchanger (50; 450; 550) suitable for exchanging the heat between at least one primary fluid, for example high-pressure compressed air, and at least one secondary fluid, for example low-pressure
- each exchanger (10, 50) comprising a pile of several plates (12, 52) positioned parallel on top of each other, according to a direction known as a pile (Z), in a way to define at least i) primary passages (12P, 52P), conform for the flow of primary fluid and ii) secondary passages (12S, 52S), conform for the flow of secondary fluid, the primary passages (12P, 52P) and the secondary passages (12S, 52S) succeeding each other according to a predetermined pile pattern,
- the pile of plates (12) of the first exchanger (10; 410; 510) defining a first connection face (12F; 412F; 512F) connected operatively to the primary passages (12P) of the first exchanger (10; 410; 510), the pile of plates (52) of the second exchanger (50; 450; 550) defining a second connection face (52F; 452F; 552F) connected operatively to the primary passages (52P) of the second exchanger (50; 450; 550);
- the set of heat exchangers (1; 101; 301; 401; 501) being **characterised in that** the first exchanger (10) and the second exchanger (50) are positioned so that the first connection face (12F) is adjacent to the second connection face (52F); and **in that** it comprises additionally:
- a chamber (30; 430; 530) defined by the first connection face, by the second connection face and by a chamber volume (V30) extending between the first connection face (12F; 412F; 512F) and the second connection face (52F; 452F; 552F),
- at least one primary compartment (30P) disposed in the chamber volume (V30) to channel all or part of the primary fluid between the first exchanger (10) and the second exchanger (50) through the first connection face (12F; 412F; 512F) and the second connection face (52F; 452F; 552F),
- at least one secondary compartment which is separate from said at least one primary compartment and which is disposed in the chamber volume (V30) to channel all or part of the secondary fluid between the first exchanger (10) and the second exchanger (50) through the first connection face (12F; 412F; 512F) and the second connection face (52F; 452F; 552F).

2. Set of heat exchangers (1; 101; 301; 401; 501) according to claim 1, wherein the first connection face (12F; 412F; 512F) is generally flat and perpendicular to said plates (12) of the first exchanger, and the second connection face (52F; 452F; 552F) is generally flat and perpendicular to the plates (52) of the second exchanger.

3. Set of heat exchangers (1) according to claim 2, wherein the first connection face (12F) and the second connection face (52F) are parallel and positioned facing each other.

4. Set of heat exchangers (401) according to claim 2, wherein the first exchanger (410) and the second exchanger (450) are positioned next to each other, the first connection face (412F) and the second connection face (452F) being directed according to the normal respective directions which are substantially parallel, the first connection face (412F) and the second connection face (452F) being preferably positioned in a way to present a neighbouring or combined edge.

5. Set of heat exchangers (501) according to claim 2, wherein the first connection face (512F) and the second connection face (552F) are substantially orthogonal to each other, the first connection face (512F) and the second connection face (552F) being preferably positioned in a way to present a neighbouring or combined edge.

6. Set of heat exchangers (1) according to any one of the preceding claims, wherein the chamber volume (V30) forms the secondary compartment.

7. Set of heat exchangers (1) according to any one of the preceding claims, wherein the first connection face (12F) generally has the form of a rectangle, of which the edges are defined by the length and by the height, according to the pile direction of the first exchanger (10), and wherein the second connection face (52F) generally has the form of a rectangle of which the edges are defined by the length and by the height, according to the pile direction of the second exchanger (50).

8. Set of heat exchangers (1) according to any one of the preceding claims, wherein, for each one of the exchangers (10, 50), the length is a lot longer, preferably at a factor higher than four, to the height measured according to the pile direction.

9. Set of heat exchangers (1) according to any one of the preceding claims, wherein the primary compartments (30P) are formed by primary pipes (31P) which each extend between the connection faces (12, 52) and parallel to the pile direction (Z), the primary pipes (31P) being spread out in predetermined intervals, preferably regular intervals, according to a transversal direction (Y) to the pile direction (Z), the primary pipes (31P) connecting the fluid with the primary passages (12P, 52P) of each exchanger (101) in a way to enable the flow of the primary fluid between the heat exchangers (10, 50); and wherein each secondary compartment (30S) is formed by the walls of the chamber (30) and by the walls of the two primary successive pipes (31P).

10. Set of heat exchangers (1) according to claim 3, wherein each primary pipe (31P) has the form of a prism with a rectangular base or a cylinder with a rounded base, and of which the generators are parallel to the pile direction (Z).

11. Set of heat exchangers (1; 101) according to any one of the claims 3 to 4, wherein each primary pipe (31P; 131P; 231P) is composed of at least two sections are fixed to each other by mechanical fixing means (133, 233), the mechanical fixing means preferably being selected in the group constituted by screws, flanges, rivets, crimping elements, clamping elements, ratcheted elements, press-fitting elements and additional forms, such as dovetails.

12. Set of heat exchangers (1) according to any one of the preceding claims, wherein, in each secondary passage (12S, 52S), a filling body (122S, 162S) is positioned on the respective primary pipe (31P) in a way to prevent the flow of secondary fluid in said primary pipe (31P).

13. Set of heat exchangers according to any one of the preceding claims, wherein the primary compartments and the secondary compartments are totally or partially defined by the walls made from a flexible material, the flexible material preferably being selected in the group constituted of stainless-steel, aluminium, aluminium alloy and low-temperature, flexible organic materials, such as polytetrafluoroethylene.

14. Set of heat exchangers (301) according to any one of the preceding claims, additionally comprising an additional exchanger known as a sub-cooler (370), the sub-cooler (370) connecting the fluid with one of the juxtaposed heat exchangers (310, 350).

15. Set of heat exchangers (1) according to any one of the preceding claims, wherein each exchanger (10, 50) comprises, on its periphery, primary supply cases (16, 56) and secondary supply cases (18, 58), which are conform to introduce or release the primary fluid or the secondary fluid respectively in or outside of the primary passages (12P, 52P) or secondary passages (12S, 52S), the primary supply cases (16, 56) and the secondary supply cases (18, 58) preferably being disposed so that the primary fluid flows in the opposite direction to the secondary fluid.

16. Set of heat exchanger (1) according to any one of the preceding claims, wherein each heat exchanger comprises spacers which define the primary passages or secondary passages, and which are formed by staggered exchange waves, the exchange waves presenting a linear density higher than 800 waves per metre, having a staggered length less than 5mm and having a wave height of between 3mm and 20mm, preferably between 5mm and 15mm.

17. Set of heat exchangers (1) according to any one of the preceding claims, wherein each heat exchanger is configured so that the direction of primary and secondary fluid flow in each exchanger is a transversal direction (Y) extending according to the length of a heat exchanger.
